# FASCICULE DE BREVET EUROPEEN

(11) **EP 0 801 779 B1**
(45) Date de publication et mention de la délivrance du brevet: **07.11.2001**
(21) Numéro de dépôt: 95927764.1
(22) Date de dépôt: 07.08.1995
(51) Int. Cl.: G09F 11/02

(54) **DISPOSITIF POUR LA PRESENTATION D'AFFICHE ET DE SIGNALISATION AINSI QUE LE PROCEDE DE PREPARATION ET DE CHANGEMENT D'AFFICHE DE CELUI-CI**
ANZEIGE-UND SIGNALVORRICHTUNG SOWIE DESSEN VERFAHREN ZUR ANZEIGEHERSTELLUNG UND WECHSELUNG
DEVICE FOR DISPLAYING POSTERS AND SIGNS AND METHOD OF PREPARING AND CHANGING SAME

(30) Priorité: 08.08.1994 FR 9409971; 08.11.1994 FR 9413668
(43) Date de publication de la demande: 22.10.1997
(73) Titulaire: PRISMA SIGN TECHNOLOGY AKTIEBOLAG, 211 18 Malmö (SE)
(72) Inventeur: Jurcevic, Miodrag, 06000 Nice (FR)
(74) Mandataire: Rottmann, Maximilian R.
(86) Numéro de dépôt international: FR9501059
(87) Numéro de publication internationale: WO9605588

(56) Documents cités:
- EP-A- 0 644 520
- WO-A-91/13424
- FR-A- 2 680 424
- FR-A- 2 693 821

## Description

La présente invention concerne un dispositif pour la présentation d'affiche et de signalisation.

Les dispositifs connus pour la présentation des affiches nécessitent des dépenses importantes. La présentation d'affiche par des prismes triangulaires, disposés les uns à côté des autres tournant périodiquement et présentant trois affiches, fait partie des panneaux qui nécessitent les plus grands investissements en temps et en moyen pour la préparation d'affiche à exposer, ainsi que la réalisation des panneaux. Le système habituel de changement d'affiche est composé de plusieurs étapes. On se rend, d'abord, en camion sur le site d'exposition où, manuellement, on enlève les lamelles en aluminium qui forment des prismes triangulaires sur lesquels sont collées des bandes d'affiche. Les lamelles sont rangées dans le camion puis emmenées à l'atelier, où elles sont déchargées, puis trempées dans des bacs remplis d'eau chaude et ébouillantées afin de faciliter le retrait des anciennes bandes d'affiche à l'aide d'un grattoir. Les lamelles, nettoyées, sont disposées sur un gabarit et forment une surface permettant de coller l'affiche. Le collage se fait de manière traditionnelle avec un balai. Ensuite, il est nécessaire d'attendre que les affiches soient sèches pour permettre le découpage et la séparation des lamelles. Entre les lamelles, il y a un espace d'environ 5 mm, la partie de l'affiche se trouvant dans cet espace doit être enlevée par deux découpes entre les lamelles, par bande, ce qui produit des déchets. La découpe se fait manuellement, avec un cutter. Les lamelles sont rangées dans un camion et ramenées sur le site où elles sont disposées à leur position initiale. Ce procédé implique une perte de temps et les risques de blessures sont importants puisque le travail s'effectue en hauteur, manuellement, avec des pièces et des outils tranchants. De plus, le poids des lamelles composant les trois affiches d'un panneau est d'environ 140 kg. Malgré cela, cette méthode est la plus utilisée puisque c'est la plus efficace jusqu'à maintenant. Mis à part tous ces problèmes techniques, il existe des problèmes esthétiques, à cause de la préparation manuelle complexe, le résultat étant très dépendant de la qualité de travail de l'ouvrier. A cause de la pluie, il est courant que les bandes se décollent car elles ont été mal collées sur certaines lamelles.

Une autre méthode existante, qui sur certains points paraît positive, consiste à découper une affiche en bandes sans qu'elle ait été reconstituée. A la suite de cela, on se rend sur le site, on enlève les prismes triangulaires une par une et on les installe horizontalement sur des tréteaux. Les prismes sont en aluminium et chaque face est couverte d'une latte transparente en plastique, en dessous se trouvent les bandes d'affiche. Les lattes s'enlèvent en position horizontale afin d'ôter les anciennes bandes d'affiche et de mettre les nouvelles bandes composées de deux parties par face. On remet ensuite les lattes, dès que les trois faces du prisme ont été changées, on remet les prismes un par un sur le panneau. Le système est plus rentable si on doit changer les trois affiches car il est nécessaire d'enlever les prismes pour le changement de trois, de deux, ou d'une seule affiche. La mise en place des lattes prend du temps puisque cela s'effectue horizontalement, ce qui représente un risque de brisure ou de déformation des lattes à cause de la longueur, et surtout si un seul ouvrier effectue la manoeuvre. De plus, leur manipulation atténue leur transparence. Le moyen par lequel les lattes sont liées aux profils en aluminium est assuré sut toute la longueur des arêtes ce qui diminue la surface de l'affiche entre les prismes, ainsi l'affiche perd son côté esthétique à cause des importantes lignes noires entre les prismes triangulaires. Ce procédé de changement d'affiche nécessite une certaine habilité de la part de l'ouvrier pour la découpe des bandes ce qui entraîne aussi des déchets. Il existe aussi une méthode de préparation d'affiche décrite dans le document WO 91/13424, qui illustre une machine à découper en bandes, à contrecoller sur un film double face et à reconstituer en bobine les affiches destinées aux panneaux publicitaires à prismes tournants. Ce procédé nécessite une préparation complexe puisqu'elle se compose de l'application du film adhésif double face sur la bande d'affiche, du collage bout à bout des bandes découpées et de l'embobinage pour réaliser les bobines autocollantes. Ce procédé n'est pas uniquement complexe mais est rendu plus coûteux par l'application de ce film adhésif double face sur toute la surface de l'affiche. De plus, seule une plastification de la face extérieure de la bande d'affiche, si celle-ci est en papier, pourra permettre la réalisation des bobines, et le déroulement de celles-ci pendant la pose, ce qui n'a pas été décrit dans le document WO 91/13424.

En ce qui concerne la pose d'affiche pour cette bobine, il existe un dispositif décrit dans le brevet FR N° 92 09124 dans lequel on installe la bobine. Lors de la pose, on soulève le dispositif à 6 mètres de hauteur, pour les panneaux ayant des prismes de 3 mètres et étant installés sur des supports de 3 mètres, afin de dérouler une bande d'affiche, à partir du sommet vers le bas. Le fait qu'il soit nécessaire de dérouler la bobine d'une extrémité à l'autre nécessite beaucoup de temps et d'efforts.
En ce qui concerne le système de transmission de ce genre de panneaux, il existe plusieurs solutions: les courroies crantées qui lient deux à deux les prismes triangulaires, ce qui nécessite une grande quantité de pièces mécaniques coûteuses et compliquées. De plus, pour éviter l'inclinaison du premier prisme par rapport au dernier, il est nécessaire que les courroies crantées soient très tendues ce qui entraîne une pression sur les roulements sur lesquels se trouvent les axes, donc d'importants frottements. Ce système est coûteux et s'il y a des réparations, l'approche est difficile, il est souvent nécessaire de démonter tout le panneau pour de petites pannes. Un autre système fonctionne grâce à des cames qui entraînent d'importants frottements car la transmission est assurée par la pression et le frottement des pièces. La fabrication est coûteuse et les réparations entraînent le démontage entier du panneau pour de petites pannes.

Le dispositif selon l'invention pour la présentation d'affiches ou de signalisations, se présente du type comprenant un cadre composé de plusieurs morceaux de profil et des prismes triangulaires positionnés verticalement les uns à coté des autres dans le cadre, lesdites prismes exposant leurs faces par rotation périodique synchronisée, avec changement périodique du sens de rotation, à l'aide d'un système de transmission approprié, les affiches étant découpées en bandes, les bandes d'une affiche étant supportées par les faces des prismes qui sont exposées en synchronisation, la pose des bandes d'affiches sur les faces des prismes et la dépose desdites bandes d'affiches sur les faces des prismes étant réalisé individuellement ou collectivement par défilement entre une face du profil triangulaire principal constituant la structure des prismes et une face intérieure d'une enveloppe transparente qui entoure chaque prisme, la pose et la dépose étant réalisé à l'aide d'un manipulateur temporairement fixé sur le cadre, les bandes d'affiches étant fixé à l'extrémité supérieure de moyen de guidage auquel elles sont associée pour l'opération de pose ou dépose sur le face des prismes, ces moyen de guidage étant en connexion avec la système d'entraînement du manipulateur.

Un tel dispositif est déjà connu du brevet européen no. 0644520 B1. Ce document illustre un dispositif pour appliquer un message effaçable sur un panneau publicitaire pour la présentation consécutive et répétée d'une série d'images, chaque image étant composée d'une multitude de portions d'images fixées sur des écrans ou sur des lames. Chaque lame composant une image est recouverte d'un film plastique transparent qui entoure les deux bords longitudineaux de la lame et qui est maintenue à petite distance de la surface de la lame. A chaque remplacement d'image un outil est monté sur une poutre inférieure du panneau, lequel outil comprend une bande d'acier rigide spiralée ou bobinée. La bande avec une longueur de portion d'image, momentanément attachée a sa portion la plus élevée peut être insérer du bas dans l'espace compris entre la lame et le film en plastique et faire remonter la longueur d'image sur la lame.

La manipulation du dispositif décrit étant compliquée la précision de fixage des portions d'images est douteuse.

La présente invention propose donc que le moyen de guidage comporte une bande souple positionnée à un côté de la bande d'affiche les deux bandes étant ensuite enfilées entre la face du profil triangulaire principal et la face intérieure de l'enveloppe transparente à l'aide d'une courroie passant sur un galet de renvoie et à l'intérieur du profil triangulaire principal de manière que la bande souple après l'enfilage, est positionnée entre la surface du profil triangulaire principal et la bande d'affiche.

Le changement des bandes d'affiche se fait manuellement ou automatiquement à l'aide d'un manipulateur. Lors du changement avec le manipulateur, l'élément clé, fixé sur la courroie, enroulé sur la bobine de courroie, est imbriqué dans l'élément glissant afin de le libérer du ressort. L'élément glissant, libéré du ressort, permet le retrait de la bande d'affiche par l'enroulement de la bande souple et de la bande transparente respectivement, sur la bobine de bande souple motorisée et la bobine de bande transparente, également motorisée, qui se trouvent dans le manipulateur. L'enroulement des bandes c'est-à-dire le retrait de la bande d'affiche, provoque le déroulement de la bobine de courroie. Ainsi, l'insertion se fait par le procédé inverse d'enroulement de la bobine de courroie motorisée, ce qui entraîne le déroulement des bandes et l'entrée de la nouvelle bande d'affiche dans le prisme triangulaire. En fin de parcours, l'élément clé est éjecté automatiquement par le ressort, qui bloque l'élément glissant. Le manipulateur est doté de deux cartouches, l'une destinée au stockage des nouvelles bandes d'affiche qui seront insérées dans les prismes triangulaires, et l'autre vide, destinée au chargement des anciennes bandes d'affiche. Le manipulateur peut être utilisé lors d'intempéries, puisqu'il est couvert par une plaque transparente, qui protège les bandes d'affiche, et permet une visualisation des opérations. Dans le cas manuel, il suffit d'avoir une courroie avec un élément clé pour le changement d'affiche.

Toutes ces solutions sont adaptées aussi bien, à des prismes ayant une coupe triangulaire, exposant trois faces, qu'à des prismes ayant une, deux, ou quatre faces d'exposition.

Les prismes triangulaires effectuent une rotation périodique synchronisée de 120°, avec un changement périodique du sens de rotation de +/- 120°, +/- 240°, ou +/- 360° pour l'exposition des faces selon la suite d'exposition et la période de temps souhaitées. Avec une telle rotation, il est possible d'exposer deux ou trois faces avec la suite et le temps d'exposition choisi. A cause de la rotation périodique, avec le changement du sens de rotation périodique, il est inutile d'utiliser un mécanisme de transmission qui permet la rotation toujours dans le même sens, c'est-à-dire que le mécanisme de transmission est simplifié. La transmission est réalisée avec les bandes flexibles, chacune est composée de deux bras disjoints, liés à la règle par ses extrémités et enroulés autour d'un cylindre ayant un axe de rotation sur lequel la partie médiane de la bande est fixée, ainsi qu'un bras médian qui une fois enroulé autour du cylindre passe au milieu des deux bras disjoints et avec lequel il est lié à la règle. De cette manière, les bandes flexibles sont fixées sur la règle qui s'étend presque sur toute la longueur du profil du cadre, et enroulées autour des cylindres avec les axes de rotation, sur lesquels elles sont aussi fixées, et permettent la transformation du mouvement linéaire de la règle par l'enroulement et le déroulement des bras, en un mouvement de rotation des cylindres avec les axes de rotation. Chaque axe de rotation est positionné sur deux guidages de rotation avec articulation sphérique, et sur chaque axe de rotation est positionné un prisme triangulaire. Ce procédé de transmission avec les bandes flexibles, convient au dispositif de grande dimension de part le prix des pièces et du montage. Pour les dispositifs de petite dimension, la variante la plus favorable est celle de la transmission où le mouvement linéaire est transformé en mouvement de rotation par une crémaillère qui entraîne plusieurs roues dentées sur les axes de rotation. Le choix de cette variante est lié au prix et au montage plus adapté au petit dispositif. Il est évident que le mouvement de la règle, provoque la rotation synchronisée de tous les prismes triangulaires car la règle entraîne toutes les bandes flexibles fixées sur elle. La règle est entraînée par un vérin électrique ou, pour les dispositifs de petite dimension, par un moto-réducteur.

L'invention apporte plusieurs avantages : le transport et la manipulation concernant le changement d'affiche, des lamelles en aluminium ou des prismes triangulaires ne sont plus nécessaires. Le transport grâce à un petit véhicule est nécessaire uniquement pour les affiches ce qui est beaucoup plus économique et rapide. Pendant le changement d'affiche, le véhicule n'encombre pas la circulation. La préparation d'affiche est minime, puisqu'il suffit de reconstituer l'affiche à partir des morceaux d'affiche initiaux par un collage à l'aide de bandes adhésives, ce qui est immédiat, de plus, il est inutile d'attendre le séchage pour la découpe. Il est inutile d'appliquer un quelconque film adhésif ou colle pour la fixation des bandes d'affiche aux prismes, et également d'embobiner les bandes d'affiche pour la pose. Aussi, il n'y a pas de déformation du papier due à l'humidité de la colle. Le nettoyage des lamelles, après chaque changement d'affiche n'existe plus. Ainsi, tous les risques de blessure, d'endommagement des pièces du dispositif, liés au changement d'affiche, sont inexistants. La durée de fonctionnement du dispositif est donc prolongée. Le changement d'affiche, demandant très peu de temps par rapport aux systèmes existants, est rentable même pour le changement d'une seule affiche par panneau. L'esthétique est améliorée puisque l'affiche se trouve sous du plastique transparent qui lui donne un éclat et la protège des intempéries. De plus, la distance entre les bandes d'affiche est très petite ce qui permet une exploitation maximale de la surface de l'affiche. L'affiche est découpée avec une seule coupe par bande d'affiche sans déchets. Le système de transmission produit un frottement minimal car la pression sur les guidages de rotation est minimale, c'est-à-dire qu'il demande un minimum d'énergie pour son fonctionnement. Les pannes sont réparables facilement car il est possible de changer des pièces sans pour autant démonter tout le panneau. Le système offre deux possibilités, pour la préparation et pour le changement d'affiche, manuelle ou automatique. Celui-ci permet le choix du nombre de face et du temps d'exposition. Il offre le choix des différentes dimensions du dispositif qui s'adapte aux diverses applications, par exemple : les panneaux publicitaires de 3x4 m² ou 3x8 m² et plus, les petits panneaux pour les autobus, trains, agences, magasins, ou dispositifs de signalisation pour les routes.

Les dessins annexes illustrent l'invention :
- la figure 1 représente la structure de préparation automatique d'affiche;
- la figure 2 représente tout le dispositif pendant le changement d'affiche;
- la figure 3 représente le principe de transmission pour le dispositif de grande dimension;
- la figure 4 représente le principe de transmission pour le dispositif de petite dimension;
- la figure 5 représente la première variante du prisme triangulaire avec les bandes transparentes;
- la figure 6 représente la deuxième variante du prisme triangulaire avec les bandes souples, et le manipulateur correspondant;
- les figures 7, 8, et 9 représentent les phases d'imbrication de l'élément clé dans l'élément glissant.

Sur la figure 1 est présentée la structure de préparation automatique d'affiche dans l'atelier. Le manipulateur (1) constitué de composants standardisés pour les manipulateurs, et la table de travail (2) où les dimensions et le déplacement du manipulateur (1) sont déterminés par rapport à la dimension maximale de l'affiche (3), pour laquelle elle est prévue. On peut apercevoir le guidage du manipulateur (1) grâce auquel est assuré le mouvement dans les trois axes de l'espace. Le manipulateur (1) prend les morceaux d'affiche (4), seulement si elle est composée de plusieurs morceaux, à l'aide de ses ventouses du manipulateur (5) et les posent sur la table de travail (2). La table de travail (2) est couverte de ventouses de la table de travail (6), avec lesquelles les morceaux d'affiche (4) sont fixés en bonne position. A l'aide des bandes adhésives (7), on fait l'assemblage des morceaux d'affiche (4) en une seule affiche (3) complète. A l'aide du manipulateur (1), le déplacement successif de l'affiche (3) se fait vers le bord de la table de travail (2), équipé du cutter (8) mobile sur le guidage du cutter (9). Le cutter (8) et le guidage du cutter (9) sont aussi des composants standards. Les bandes d'affiche (10) découpées, tombent dans la boîte (11), et sont mises dans la boîte pour le transport (12), en carton. La préparation est possible manuellement avec une table de travail, des instruments pour la découpe et des gabarits, pour la mesure. Le dispositif sur la figure 2 est composé d'un cadre avec les prismes triangulaires (13). Le cadre est composé de plusieurs morceaux de profil du cadre (15) en aluminium spécifiques découpés, percés, usinés. Le cadre est fermé par le couvercle du profil du cadre (14), fait d'un deuxième profil spécifique en aluminium. Le couvercle du profil du cadre (14) peut s'enlever, ainsi on libère le passage des lamelles (16) avec les bandes d'affiche (10), pour le retrait et l'insertion dans les prismes triangulaires (13). Le retrait et l'insertion des lamelles (16) avec les bandes d'affiche (10), se fait soit une par une manuellement, soit par groupe de lamelles, en une seule fois automatiquement à l'aide du manipulateur pour le retrait des lamelles (17) fixé temporairement sur le cadre du dispositif. La figure 3 présente le principe de fonctionnement du système de transmission, avec la bande flexible (22) possédant deux bras disjoints (39) liés à la règle (21) par ses extrémités, par des vis (40). La bande flexible (22) est enroulée autour du cylindre (23) qui se trouve sur les axes de rotation (25), elle est fixée grâce à une goupille (38) sur ce cylindre et sur cet axe. La bande flexible (22) possède un bras médian (41) qui est, après enroulement autour du cylindre (23), passée entre deux bras disjoints (39) et avec son extrémité liée à la règle (21). La règle (21) est entraînée par un vérin électrique (46) qui fait un mouvement linéaire d'aller-retour et qui provoque l'enroulement et le déroulement des bras (39) et (41), en le transformant en mouvement de rotation des cylindres (23) et des axes de rotation (25) avec les prismes triangulaires (13). Pour les dispositifs de petite dimension représenté par la figure 4, le principe est le même, cependant pour des raisons de prix et de montage, la règle (21) en profil d'aluminium, est remplacée par une crémaillère (42) qui entraîne des roues dentées (43) avec des axes de rotation (44). Le moto-réducteur (45) entraîne la première roue dentée (43) qui entraîne la crémaillère, celle-ci entraîne toutes les autres roues dentées (43). La crémaillère (42) est un modèle standard en plastique, les roues dentées aussi. La figure 5 représente la première variante du prisme triangulaire (13) avec les bandes transparentes (47) supplémentaires, réalisées en film plastique transparent extrudé. Chacune est située entre la bande d'affiche (10) et la face intérieure de l'enveloppe triangulaire transparente (30). La bande transparente (47) est fixée par son extrémité à l'extrémité (48) de la lamelle (16) avec une vis. Sur la figure 6 est représentée la deuxième variante de la prisme triangulaire (13), où on peut trouver la bande souple (49) qui remplace la lamelle (16). La bande souple (49) est réalisée en film plastique extrudé, et l'ensemble, c'est-à-dire : la bande souple (49), la bande d'affiche (10), et la bande transparente (47) sont plaquées contre la face intérieure de l'enveloppe triangulaire transparente (30), grâce aux profils souples (54) collés sur le profil triangulaire principal (29). Le manipulateur (57) contient une bobine de courroie (58) motorisée, avec une courroie (55), qui possède sur son extrémité, un élément clé (56). Les figures 7, 8, et 9 illustrent l'élément clé (56) réalisé en matière plastique, ce qui produit un faible coefficient de frottement avec le profil triangulaire principal (29) réalisé en aluminium, lorsqu'il glisse dans celui-ci. Sa forme permet une imbrication dans l'élément glissant (53), et leur séparation automatique grâce au ressort (20), à la fin du parcours. L'élément glissant (53) est réalisé en matière plastique avec un moulage par injection, à cause de la grande quantité de cet élément. La matière plastique permet un bon glissement dans le profil triangulaire principal (29), et sa forme permet: une imbrication avec l'élément clé (56), ainsi que le blocage, à la fin du parcours, avec le ressort (20). La figure 11 montre l'élément clé (56) et l'élément glissant (53), coulissant ensemble dans le canal du profil triangulaire principal (29), pendant le changement de la bande d'affiche (10). La courroie du prisme qui passe par un galet (52), fixé à l'extrémité du profil triangulaire principal (29), a son extrémité attachée à l'extrémité (50) de la bande souple (49). L'enroulement de la bande souple (49) sur la bobine de bande souple (60), provoque le retrait de la bande d'affiche (10), et le déroulement de la bobine de courroie (58). La bobine de bande transparente (59) est utilisée seulement si la bande transparente (47) est présente dans le prisme triangulaire (13). Lors du remplacement de la bande d'affiche (10) par la nouvelle, celle-ci est insérée dans le prisme triangulaire (13) par l'enroulement de la courroie (55), ce qui provoque le déroulement de la bande souple (49) qui entraîne avec elle la bande d'affiche (10) dans le prisme triangulaire (13). A la fin du parcours, illustré sur les dessins : 14, 13 et 12, l'élément clé (56) soulève le ressort (20), et permet à l'élément glissant (53) de prendre la position où il se bloque sur le ressort (20), en même temps, le ressort (20) exécute le retrait de l'élément clé (56). Deux cartouches (61) sont installées dans le manipulateur (57), la première, avec les nouvelles bandes d'affiche, et la deuxième, vide afin de recevoir les anciennes bandes d'affiche. L'ensemble est couvert d'une plaque transparente (62), en matière plastique, qui protège le matériel des intempéries et permet la visualisation du travail.

Le dispositif convient pour la présentation de toutes sortes d'affiche et de signalisation, plus particulièrement pour les affiches publicitaires qui nécessitent fréquemment un changement d'affiche.

## Revendications

1. Dispositif pour la présentation d'affiches ou de signalisations, du type comprenant un cadre composé de plusieurs morceaux de profil (15) et des prismes triangulaires (13) positionnés verticalement les uns à coté des autres dans le cadre, lesdites prismes exposant leurs faces par rotation périodique synchronisée, avec changement périodique du sens de rotation, à l'aide d'un système de transmission approprié, les affiches étant découpées en bandes, les bandes d'une affiche étant supportées par les faces des prismes qui sont exposées en synchronisation, la pose des bandes d'affiches sur les faces des prismes et la dépose desdites bandes d'affiches sur les faces des prismes étant réalisé individuellement ou collectivement par défilement entre une face du profil triangulaire principal (29) constituant la structure des prismes et une face intérieure d'une enveloppe transparente (30) qui entoure chaque prisme, la pose et la dépose étant réalisé à l'aide d'un manipulateur (17) temporairement fixé sur le cadre, les bandes d'affiches étant fixé à l'extrémité supérieure de moyen de guidage (16, 47, 49) auquel elles sont associée pour l'opération de pose ou dépose sur le face des prismes, ces moyen de guidage étant en connexion avec la système d'entraînement du manipulateur, **caractérisé en ce que** le moyen de guidage comporte une bande souple (49) positionnée à un côté de la bande d'affiche (10) les deux bandes étant ensuite enfilées entre la face du profil triangulaire principal (29) et la face intérieure de l'enveloppe transparente (30) à l'aide d'une courroie (51) passant sur un galet de renvoie (52) et à l'intérieur du profil triangulaire principal (29), de manière que la bande souple (49), après l'enfilage, est positionnée entre la surface du profil triangulaire principal (29) et la bande d'affiche (10).

2. Dispositif selon la revendication 1, **caractérisé en ce que** la courroie du prisme (51) et fixée par son extrémité à une extrémité de la bande souple (49).

3. Dispositif selon la revendication 1 ou 2, **caractérisé en ce que** le moyen de guidage comporte aussi une bande transparente (47) laquelle est positionnée de l'autre côté de la bande d'affiche (10) relativement à la bande souple (49) et qu'après l'enfilage des trois bandes entre la face du profil triangulaire principale (29) et la face intérieur de l'enveloppe transparente (30) la bande transparente (47) est positionnée entre la bande d'affiche et la face intérieure de ladite enveloppe transparente (30).

4. Dispositif selon la revendication 3, **caractérisé en ce que** le profil triangulaire principal (29) comporte des profils souples (54) pour plaquer la bande souple (49), la bande d'affiche (10) et la bande transparente (47) contre la face intérieure de l'enveloppe transparente (30).

5. Dispositif selon la revendication 3 ou 4, **caractérisé en ce que** la deuxième extrémité de la courroie du prisme (51) opposée à ladite première extrémité de la courroie est ajustée à un élément glissant (53) en coopération avec un ressort (20) pour soutenir la bande flexible (49), la bande d'affiche (10) et la bande transparente (47) en position d'exposition.

6. Dispositif selon la revendication 5, **caractérisé par** un manipulateur (57) comprenant une courroie (55) adapté à un élément clé (56) imbriqué lors de l'insertion et du retrait de la bande d'affichage (10) dans l'élément glissant (53) afin de le libérer du ressort (20) et permettre le retrait de la bande d'affiche (10) par l'enroulement de la bande souple (49) et de la bande transparente (47) respectivement sur une bobine (60) de la bande souple et une bobine (59) de la bande transparente et parallèlement le déroulement de la bobine (58) de courroie (55) et ainsi permettre l'insertion, après l'échange des bandes d'affiche (10), par un procédé inverse à celui de retrait desdites bandes d'affichage (10) et en fin de parcours l'élément clé (56) est éjecté automatiquement par le ressort (20) qui bloque l'élément glissant (53).

7. Dispositif selon le revendication 6, **caractérisé par le fait que** la bobine (60) de la bande souple (49), la bobine (59) de la bande transparente (47) et la bobine (58) de la courroie (55) sont manipulé de manière manuelle ou motorisée.

## Patentansprüche

1. Vorrichtung zum Zeigen von Plakaten oder Schildern, von dem Typ, welcher einen aus mehreren Profilstücken (15) und dreieckigen, vertikal nebeneinander angeordneten Prismen (13) bestehenden Rahmen umfasset, wobei die Prismen ihre Oberflächen unter periodischem Wechsel der Rotationsrichtung mittels einer geeigneten Übertragungsvorrichtung zeigen, wobei die Plakate in Streifen geschnitten sind und diese von den Oberflächen der synchron rotierenden Prismen getragen werden, und wobei das Anbringen der Plakatstreifen auf den Oberflächen der Prismen und deren Entfernung von den Oberflächen der Prismen einzeln oder kollektiv erfolgt, indem sie zwischen einer Oberfläche des dreieckigen Hauptprofils (29), welches die Struktur der Prismen bildet, und einer inneren Oberfläche einer transparenten Umhüllung (30), welche jedes Prisma umhüllt, bewegt werden, wobei das Anbringen und das Entfernen mittels eines Manipulators (17) erfolgt, welcher vorübergehend auf dem Rahmen fixiert ist, und wobei die Plakatstreifen am oberen Ende eines Führungsmittels (16, 47, 49), welchem sie für die Operation des Anbringens und des Entfernens auf bzw. von den Oberflächen der Prismen zugeordnet sind, befestigt sind, und wobei dieses Führungsmittel in Verbindung mit dem System zum Antrieb des Manipulators steht, **dadurch gekennzeichnet, dass** das Führungsmittel ein biegsames Band (49) aufweist, welches an einer Seite des Plakatstreifens (10) angeordnet wird, wobei die beiden Bänder danach zwischen die Oberfläche des dreieckigen Hauptprofils (29) und der inneren Oberfläche der transparenten Umhüllung (30) mittels eines Riemens (51), der über eine Umlenkrolle (52) und im Innern des dreieckigen Hauptprofils (29) läuft, eingefädelt wird, derart dass das biegsame Band (49) nach dem Einfädeln zwischen der Oberfläche des dreieckigen Hauptprofils (29) und dem Plakatstreifen (10) zu liegen kommt.

2. Vorrichtung nach Anspruch 1, **dadurch gekennzeichnet, dass** der Riemen des Prismas (51) mit seinem äussersten Ende mit einem äussersten Ende des biegsamen Bandes (49) verbunden ist.

3. Vorrichtung nach Anspruch 1 oder 2, **dadurch gekennzeichnet, dass** das Führungsmittel ebenfalls ein transparentes Band (47) aufweist, welches bezüglich des biegsamen Bandes (49) auf der anderen Seite des Plakatstreifens (10) angeordnet ist, und dass nach dem Einfädeln der drei Bänder zwischen die Oberfläche des dreieckigen Hauptprofils (29) und der inneren Oberfläche der transparenten Umhüllung (30) das transparente Band (47) zwischen dem Plakatstreifen und der inneren Oberfläche der genannten transparenten Umhüllung (30) positioniert wird.

4. Vorrichtung nach Anspruch 3, **dadurch gekennzeichnet, dass** das dreieckige Hauptprofil (29) biegsame Profile (54) aufweist, um das biegsame Band (49), den Plakatstreifen (10) und transparente Band (47) an die innere Oberfläche der transparenten Umhüllung (30) anzudrücken.

5. Vorrichtung nach Anspruch 3 oder 4, **dadurch gekennzeichnet, dass** das zweite Ende des Prismenriemens (51), welches dem genannten Ende des Riemens gegenüber liegt, in Zusammenarbeit mit einer Feder (20) einem Gleitelement (53) angepasst wird, um das biegsame Band (49), den Plakatstreifen und transparente Band (47) in der Zeigestellung zu halten.

6. Vorrichtung nach Anspruch 5, **gekennzeichnet durch** einen Manipulator (57), welcher einen Riemen (55) aufweist, der einem Schlüsselelement (56) angepasst ist, das bei der Einführung und dem Rückzug des Plakatstreifens (10) mit dem Gleitelement (53) verzahnt, um die Feder (20) zu lösen und den Rückzug des Plakatstreifens (10) **durch** Aufrollen des biegsamen Bandes (49) und des transparenten Bandes (47) auf eine Spule (60) für das biegsame Band bzw. eine Spule (59) für das transparente Band und parallel dazu das Abrollen der Spule (58) für den Riemen (55) zu ermöglichen, und auf diese Weise nach dem Auswechseln der Plakatstreifen (10) deren Einführung mittels eines Verfahrens, welches zur Entfernung der genannten Plakatstreifen (10) invers ist, zu ermöglichen, wobei am Ende der Strecke das Schlüsselelement (56) **durch** die Feder (20), welche das Gleitelement (53) blockiert, automatisch ausgeworden wird.

7. Vorrichtung nach Anspruch 6, **dadurch gekennzeichnet, dass** die Spule (60) für das biegsame Band (49), die Spule (59) für das transparente Band (47) und die Spule (58) für den Riemen (55) manuell oder motorisiert betätigt werden.

## Claims

1. Device for displaying posters or signs, of the type comprising a surround made up of several pieces of section piece (15) and triangular prisms (13) positioned vertically one beside the next in the surround, the said prisms exposing their faces by synchronized periodic rotation, with periodic change in the direction of rotation, with the aid of an appropriate transmission system, the posters being cut into strips, the strips of one poster being supported by those faces of the prisms which are exposed synchronously, the strips of posters being affixed to the faces of the prisms and the said strips of posters being removed from the faces of the prisms individually or collectively by being slipped between one face of the main triangular profile (29) constituting the structure of the prisms and an interior face of a transparent envelope (30) that surrounds each prism, the affixing and removal being performed using a manipulator (17) fixed temporarily to the surround, the strips of posters being attached to the upper end of guide means (16, 47, 49) with which they are associated for the operation of affixing them on or removing them from the face of the prisms, these guide means being in connection with the system for driving the manipulator, **characterized in that** the guide means comprises a flexible strip (49) positioned to one side of the strip of poster (10), the two strips then being threaded between the face of the main triangular profile (29) and the interior face of the transparent envelope (30) with the aid of a belt (51) passing over a return roller (52) and inside the main triangular profile (29) so that the flexible strip (49), after the poster strip has been threaded, is positioned between the surface of the main triangular profile (29) and the strip of poster (10).

2. Device according to Claim 1, **characterized in that** the belt of the prism (51) is fixed via its end to one end of the flexible strip (49).

3. Device according to Claim 1 or 2, **characterized in that** the guide means also comprises a transparent strip (47) which is positioned on the other side of the strip of poster (10) relative to the flexible strip (49) and **in that** after the three strips have been threaded between the face of the main triangular profile (29) and the interior face of the transparent envelope (30), the transparent strip (47) is positioned between the strip of poster and the interior face of the said transparent envelope (30).

4. Device according to Claim 3, **characterized in that** the main triangular profile (29) comprises flexible profiles (54) for pressing the flexible strip (49), the strip of poster (10) and the transparent strip (47) against the interior face of the transparent envelope (30).

5. Device according to Claim 3 or 4, **characterized in that** the second end of the belt of the prism (51), which is the opposite end to the said first end of the belt, is fitted to a sliding element (53) in collaboration with a spring (20) to support the flexible strip (49), the strip of poster (10) and the transparent strip (47) in the display position.

6. Device according to Claim 5, **characterized by** a manipulator (57) comprising a belt (55) suited to a key element (56) nested, upon insertion and removal of the strip of display poster (10), in the sliding element (53) so as to release the spring (20) and allow the strip of poster (10) to be removed by the winding of the flexible strip (49) and of the transparent strip (47) respectively onto a reel (60) for the flexible strip and a reel (59) for the transparent strip and, at the same time, the unwinding of the reel (58) of belt (55) and thus allow, once the strips of poster (10) have been swapped over, insertion using a method that is the reverse of the method of removing the said strips of display poster (10) and, at the end of its path, the key element (56) is ejected automatically by the spring (20) which immobilizes the sliding element (53).

7. Device according to Claim 6, **characterized in that** the reel (60) for the flexible strip (49), the reel (59) for the transparent strip (47) and the reel (58) for the belt (55) are manipulated manually or by motorized means.
